# FASCICULE DE BREVET EUROPEEN

(11) **EP 1 034 528 B1**
(45) Date de publication et mention de la délivrance du brevet: **03.07.2002**
(21) Numéro de dépôt: 98955730.1
(22) Date de dépôt: 24.11.1998
(51) Int. Cl.: G09F 11/29

(54) **DISPOSITIF D'AFFICHAGE PUBLIC**
OFFENTLICHE ANZEIGEVORRICHTUNG
PUBLIC DISPLAY DEVICE

(30) Priorité: 27.11.1997 FR 9714923
(43) Date de publication de la demande: 13.09.2000
(73) Titulaire: Lewiner, Jacques, 92210 Saint-Cloud (FR); Carreel, Eric, F-92190 Meudon (FR)
(72) Inventeur: Lewiner, Jacques, 92210 Saint-Cloud (FR); Carreel, Eric, F-92190 Meudon (FR)
(74) Mandataire: Burbaud, Eric
(86) Numéro de dépôt international: FR9802508
(87) Numéro de publication internationale: WO9928891

(56) Documents cités:
- FR-A- 2 598 539
- FR-A- 2 629 243

## Description

La présente invention est relative aux dispositifs d'affichage public.

Plus particulièrement, l'invention concerne un dispositif d'affichage public comportant :
- un coffre extérieur fermé qui définit un certain volume intérieur et qui présente au moins une ouverture transparente,
- une bande support en matériau souple qui est disposée dans le volume intérieur du coffre, cette bande présentant au moins une face dite d'impression, adaptée pour être imprimée de façon à comporter une pluralité d'affiches juxtaposées le long de la bande support,
- un mécanisme d'entraînement de la bande support, ce mécanisme étant adapté pour présenter sélectivement, en face de l'ouverture transparente, l'une des affiches imprimées sur la bande support.
- au moins une interface électronique adaptée pour recevoir des données numériques représentatives de motifs à imprimer sur la bande support,
- une unité centrale électronique communiquant avec l'interface et commandant le mécanisme d'entraînement de la bande support,
- et une imprimante commandée par l'unité centrale, cette imprimante étant disposée face à une zone d'impression appartenant à la face d'impression de la bande support, l'unité centrale étant adaptée pour faire imprimer par l'imprimante les motifs reçus par l'interface.

Le document FR-A-2 598 539 décrit un exemple d'un tel dispositif d'affichage, dans lequel l'imprimante est une table traçante à deux voies disposée en correspondance avec l'ouverture transparente du coffre extérieur, de sorte que chaque affiche est imprimée devant le public.

Ce dispositif d'affichage connu présente l'inconvénient de ne pas pouvoir présenter au public une affiche complète, pendant qu'une nouvelle affiche est en cours d'impression.

Cet inconvénient est d'autant plus important que le temps d'impression d'une affiche est long.

Le même inconvénient existe dans le dispositif d'affichage divulgué dans le document FR-A-2 629 243, qui décrit un dispositif d'affichage similaire : cet autre dispositif connu comporte deux ouvertures transparentes pour présenter des affiches, mais l'impression d'une affiche neutralise au moins une de ces ouvertures transparentes pendant une durée d'environ 30 minutes.

La présente invention a pour but de pallier cet inconvénient.

A cet effet, selon l'invention, un dispositif d'affichage public du genre en question est essentiellement caractérisé en ce que la zone d'impression est disposée pour ne pas être visible à travers l'ouverture transparente du coffre extérieur, le dispositif d'affichage comportant en outre :
- une zone tampon permettant d'accumuler une longueur variable de bande support entre la zone d'impression et la partie de la bande support qui correspond à l'affiche présentée en face de l'ouverture transparente du coffre, cette zone tampon étant adaptée pour permettre d'imprimer à l'avance plusieurs affiches tout en maintenant fixe l'affiche présentée en face de l'ouverture transparente du coffre,
- et des moyens pour maintenir tendue au moins ladite partie de la bande support disposée en face de l'ouverture transparente du coffre lorsqu'une certaine longueur de bande support est accumulée dans la zone tampon.

Grâce à ces dispositions, l'impression d'une ou plusieurs nouvelles affiches peut se faire tout en continuant à présenter au public une des affiches antérieurement imprimées, et ce même lorsque l'imprimante comporte une tête d'impression déplaçable uniquement perpendiculairement à la direction de déplacement de la bande (dans ce dernier cas, l'impression d'une nouvelle affiche implique de déplacer la bande en même temps que l'on déplace la tête d'impression, mais ce déplacement de la bande n'empêche pas de continuer à présenter la même affiche dans l'ouverture transparente du coffre, grâce au fait qu'une longueur de bande variable peut être accumulée dans la zone tampon).

Dans des modes de réalisation préférés de l'invention, on peut éventuellement avoir recours en outre à l'une et/ou à l'autre des dispositions suivantes :
- l'interface électronique est une interface de télécommunication,
- l'interface électronique est un lecteur de support d'information choisi parmi les lecteurs de disques optiques, les lecteurs de bandes magnétiques, les lecteurs de disquettes magnétiques, et les lecteurs de disques durs magnétiques ou de mémoires à semi-conducteurs,
- la bande support présente des zones d'information portant des codes représentatifs de données choisies parmi des données d'identification des affiches et des données de repérage des affiches, le dispositif d'affichage comportant en outre au moins un dispositif de lecture qui est disposé en correspondance avec lesdites zones d'information et qui est adapté pour lire les données imprimées dans ces zones, ce dispositif de lecture étant relié à l'unité centrale électronique,
- l'imprimante comporte une tête d'impression déplaçable en translation selon deux axes perpendiculaires, savoir un premier axe disposé parallèlement à la longueur de la bande support, et un deuxième axe disposé selon la largeur de la bande support,
- l'imprimante comporte une tête d'impression déplaçable uniquement parallèlement à la largeur de la bande support, le mécanisme d'entraînement étant adapté pour déplacer la bande support parallèlement à sa longueur devant la tête d'impression au cours du fonctionnement par l'imprimante,
- l'unité centrale électronique a en mémoire au moins une police de caractères,
- le coffre extérieur a une forme aplatie, présentant deux faces principales parallèles, dont au moins une comporte ladite ouverture transparente,
- le coffre extérieur a une forme cylindrique et présente une paroi latérale annulaire dans laquelle est ménagée ladite au moins une ouverture transparente,
- l'interface électronique est également adaptée pour recevoir, en plus des données représentatives de motifs à afficher, des données chronologiques relatives à l'urgence et/ou à la fréquence et/ou à la durée d'affichage desdits motifs, l'unité centrale électronique étant adaptée pour mémoriser ces données, et pour faire imprimer et présenter en face de l'ouverture transparente du coffre les affiches correspondantes, en fonction desdites données chronologiques.

D'autres caractéristiques et avantages de l'invention apparaîtront au cours de la description détaillée suivante de plusieurs de ses formes de réalisation, données à titre d'exemples non limitatifs, en regard des dessins joints.

Sur les dessins :
- la figure 1 est une vue schématique en perspective d'un dispositif d'affichage public selon une première forme de réalisation de l'invention,
- la figure 2 est un schéma bloc du dispositif d'affichage de la figure 1,
- la figure 3 montre schématiquement le dispositif d'entraînement et l'imprimante situés à l'intérieur du dispositif d'affichage de la figure 1,
- la figure 4 montre schématiquement une variante du mécanisme d'entraînement et de l'imprimante représentés sur la figure 3,
- et la figure 5 est une vue schématique en perspective d'un dispositif d'affichage selon une deuxième forme de réalisation de l'invention.

Sur les différentes figures, les mêmes références désignent des éléments identiques ou similaires.
- la figure 1 représente un dispositif d'affichage public qui se présente sous la forme d'un panneau 1.

Ce panneau comporte un coffre extérieur fermé 2, présentant deux faces principales parallèles, dont au moins une est dotée d'une ouverture vitrée 3.

Le coffre 2 délimite un certain volume intérieur, qui contient une bande support 4 en matériau souple (papier, ou film synthétique transparent), cette bande présentant au moins une face dite d'impression, adaptée pour être imprimée de façon à présenter une pluralité d'affiches 5 (publicitaires ou contenant des informations générales) juxtaposées le long de ladite bande, chacune de ces affiches ayant des dimensions voisines de celles de la fenêtre vitrée 3.

La bande support 4 peut être déplaçée parallèlement à sa longueur par un mécanisme d'entraînement 6 qui est adapté pour présenter sélectivement, en face de la fenêtre vitrée 3, l'une ou l'autre des affiches 5 imprimées sur la bande support.

Comme représenté sur la figure 2, le panneau d'affichage 1 comporte en outre une unité centrale électronique 7 qui comprend une mémoire (contenant notamment des polices de caractères) et qui commande le mécanisme d'entraînement 6.

Cette unité centrale est également reliée à un récepteur radio 8 ou à toute autre interface électronique permettant de recevoir des données sous forme numérique : interface de télécommunication, lecteur de support d'informations tel que : lecteur de bande magnétique, lecteur de disquette magnétique, lecteur de disque dur magnétique, lecteur de disque optique, etc.

Par ailleurs, le panneau d'affichage 1 comporte en outre, dans son volume intérieur, une imprimante 9 commandée par l'unité centrale 7, cette imprimante étant disposée face à une zone d'impression appartenant à la face d'impression de la bande support, et l'unité centrale 7 étant adaptée pour faire imprimer par l'imprimante 9 des motifs (images, caractère alphanumériques, etc.) reçus par l'intermédiaire du récepteur radio 8, cette réception et cette impression pouvant être effectuées par exemple de nuit.

Par ailleurs, le récepteur radio 8 peut le cas échéant recevoir également des données d'identification des affiches, en plus des données relatives aux motifs contenus dans ces affiches : dans ce cas, l'unité centrale 7 est également adaptée pour faire imprimer par l'imprimante 9, sur la bande support 4, des codes représentatifs desdites données d'identification, avec en plus le cas échéant des données de repérage des affiches.

Ces données d'identification et/ou de repérage sont de préférence imprimées dans des zones dites d'informations de la bande support 4, en dehors des zones de la face d'impression de cette bande qui forment des affiches 5.

De plus, le panneau d'affichage comporte alors également au moins un lecteur 10 adapté pour lire les codes imprimés dans les zones d'informations, ce lecteur 10 pouvant être par exemple un lecteur de code barre.

Comme représenté sur la figure 3, le dispositif d'entraînement 6 peut comporter :
- un rouleau horizontal 11 sur lequel viennent s'enrouler les parties de la bande support 4 qui portent des affiches déjà imprimées,
- un rouleau horizontal 12 de bande support non imprimée,
- et un ou plusieurs rouleaux de renvoi 13 horizontaux, qui en l'occurrence ont des axes de rotation fixes.

Dans ce cas, l'imprimante 9 peut comporter une tête d'impression 14, par exemple à jet d'encre, déplaçable en translation le long d'une barre de guidage 15 parallèle à la largeur de la bande support 4, cette barre de guidage 15 étant elle-même déplaçable en translation parallèlement à la longueur de la bande 4 le long de rails de guidage 16.

Par ailleurs, comme représenté sur la figure 4, il est avantageux que le mécanisme d'entraînement 6 comporte une zone tampon 17 dans laquelle peut s'accumuler une certaine longueur de bande support entre la zone d'impression et la partie de la bande support qui correspond à l'affiche présentée en face de la fenêtre transparente 3.

On peut ainsi imprimer à l'avance plusieurs affiches 5 au moyen de l'imprimante 9, tout en continuant à présenter la même affiche dans la fenêtre 3.

Pour que l'affiche présentée dans la fenêtre 3 conserve un bon aspect, il est alors souhaitable que le dispositif d'entraînement 6 comporte des moyens pour maintenir tendue la partie de la bande support disposée en face de la fenêtre 3, lorsqu'une certaine longueur de bande est accumulée dans la zone tampon 17.

Dans l'exemple particulier représenté sur la figure 4, ces moyens de mise en tension sont constitués par des rouleaux de renvoi 18. mobiles qui sont déplaçables verticalement et qui sont asservis de façon à exercer une force constante sur la bande support 4, et la bande support se déplace en cours d'impression.

Par ailleurs, comme représenté sur la figure 4, lorsque le mécanisme d'entraînement comporte une zone tampon 17, la barre de guidage 15 de la tête d'impression 14 de l'imprimante peut être fixe, auquel cas ladite tête d'impression est déplaçable uniquement parallèlement à la largeur de la bande support 4.

Le dispositif qui vient d'être décrit permet de modifier aisément les affiches déjà imprimées sur la bande support 4, par exemple pour y inclure des messages supplémentaires, ou d'imprimer de nouvelles affiches, sans intervention humaine au niveau du panneau d'affichage 1.

Avantageusement, les données reçues par l'intermédiaire du récepteur radio 8 peuvent inclure des données chronologiques relatives à l'urgence et/ou à la fréquence et/ou à la durée d'affichage de chaque affiche.

En particulier, il est ainsi possible d'envoyer au panneau d'affichage 1 des informations générales urgentes, qui seront imprimées de façon prioritaire et présentées immédiatement dans la fenêtre transparente 3, par exemple pour avertir la population d'une ville d'un danger, d'une pollution, ou autre.

Bien entendu, l'invention n'est pas limitée à une forme particulière de dispositif d'affichage public. En particulier, comme représenté sur la figure 5, le dispositif d'affichage peut se présenter sous la forme d'une colonne 19 de type "colonne Morris", auquel cas le coffre 20 de ce dispositif d'affichage présente une forme cylindrique, de même que la ou les fenêtres transparentes 21 de ce coffre, et les rouleaux du mécanisme d'entraînement, qui peuvent être similaires à ceux des figures 3 et 4, sont généralement disposés avec leurs axes de rotation verticaux.

## Revendications

1. Dispositif d'affichage public, comportant :
- un coffre extérieur (2, 20) fermé qui définit un certain volume intérieur et qui présente au moins une ouverture transparente (3, 21),
- une bande support (4) en matériau souple qui est disposée dans le volume intérieur du coffre, cette bande présentant au moins une face dite d'impression, adaptée pour être imprimée de façon à comporter une pluralité d'affiches (5) juxtaposées le long de la bande support,
- un mécanisme d'entraînement (6) de la bande support, ce mécanisme étant adapté pour présenter sélectivement, en face de l'ouverture transparente (3, 21), l'une des affiches (5) imprimées la bande support,
- au moins une interface électronique (8) adaptée pour recevoir des données numériques représentatives de motifs à imprimer sur la bande support,
- une unité centrale électronique (7) communiquant avec l'interface (8) et commandant le mécanisme d'entraînement (6) de la bande support,
- et une imprimante (9) commandée par l'unité centrale (7), cette imprimante étant disposée face à une zone d'impression appartenant à la face d'impression de la bande support (4), l'unité centrale étant adaptée pour faire imprimer par l'imprimante les motifs reçus par l'interface (8),
**caractérisé en ce que** la zone d'impression est disposée pour ne pas être visible à travers l'ouverture transparente (3,21) du coffre extérieur, le dispositif d'affichage comportant en outre :
- une zone tampon (17) permettant d'accumuler une longueur variable de bande support (4) entre la zone d'impression et la partie de la bande support qui correspond à l'affiche présentée en face de l'ouverture transparente (3) du coffre, cette zone tampon étant adaptée pour permettre d'imprimer à l'avance plusieurs affiches (5) tout en maintenant fixe l'affiche (5) présentée en face de l'ouverture transparente (3, 21) du coffre,
- et des moyens (18) pour maintenir tendue au moins ladite partie de la bande support disposée en face de l'ouverture transparente du coffre lorsqu'une certaine longueur de bande support est accumulée dans la zone tampon.

2. Dispositif d'affichage selon la revendication 1, dans lequel l'interface électronique (8) est une interface de télécommunication.

3. Dispositif d'affichage selon la revendication 1, dans lequel l'interface électronique (8) est un lecteur de support d'information choisi parmi les lecteurs de disques optiques, les lecteurs de bandes magnétiques, les lecteurs de disquettes magnétiques, et les lecteurs de disques durs magnétiques.

4. Dispositif d'affichage selon l'une quelconque des revendications précédentes, dans lequel la bande support (4) présente des zones d'information portant des codes représentatifs de données choisies parmi des données d'identification des affiches et des données de repérage des affiches, le dispositif d'affichage comportant en outre au moins un dispositif de lecture (10) qui est disposé en correspondance avec lesdites zones d'information et qui est adapté pour lire les données imprimées dans ces zones, ce dispositif de lecture étant relié à l'unité centrale électronique (7).

5. Dispositif d'affichage selon l'une quelconque des revendications précédentes, dans lequel l'imprimante (9) comporte une tête d'impression (14) déplaçable en translation selon deux axes perpendiculaires, savoir un premier axe disposé parallèlement à la longueur de la bande support, et un deuxième axe disposé selon la largeur de la bande support.

6. Dispositif d'affichage selon l'une quelconque des revendications 1 à 4, dans lequel l'imprimante (9) comporte une tête d'impression (14) déplaçable uniquement parallèlement à la largeur de la bande support, le mécanisme d'entrainement (6) étant adapté pour déplacer la bande support (4) parallèlement à sa longueur devant la tête d'impression (14) au cours du fonctionnement par l'imprimante.

7. Dispositif d'affichage selon l'une quelconque des revendications précédentes, dans lequel l'unité centrale électronique (9) a en mémoire au moins une police de caractères.

8. Dispositif d'affichage selon l'une quelconque des revendications précédentes, dans lequel le coffre extérieur (2) a une forme aplatie, présentant deux faces principales parallèles, dont au moins une comporte ladite ouverture transparente (3).

9. Dispositif d'affichage selon l'une quelconque des revendications 1 à 7, dans lequel le coffre extérieur (20) a une forme cylindrique et présente une paroi latérale annulaire dans laquelle est ménagée ladite au moins une ouverture transparente (21).

10. Dispositif d'affichage selon l'une quelconque des revendications précédentes, dans lequel l'interface électronique (8) est également adaptée pour recevoir, en plus des données représentatives de motifs à afficher, des données chronologiques relatives à l'urgence et/ou à la fréquence et/ou à la durée d'affichage desdits motifs, l'unité centrale électronique (7) étant adaptée pour mémoriser ces données, et pour faire imprimer et présenter en face de l'ouverture transparente (3, 21) du coffre les affiches correspondantes, en fonction desdites données chronologiques.

## Patentansprüche

1. Öffentliche Plakatierungsvorrichtung, umfassend:
- einen geschlossenen Außenkasten (2, 20), der einen bestimmten Innenraum abgrenzt und der wenigstens eine durchsichtige Öffnung (3, 21) aufweist;
- ein Trägerband (4) aus geschmeidigem Werkstoff, das im Innenraum des Kastens angeordnet ist, wobei dieses Band wenigstens eine sogenannte Druckseite aufweist, die zum Bedrucken ausgelegt ist, so daß sie eine Vielzahl entlang dem Trägerband aneinandergereihter Plakate (5) enthält,
- einen Antriebsmechanismus (6) des Trägerbandes, wobei dieser Mechanismus so ausgelegt ist, daß er gegenüberliegend zur durchsichtigen Öffnung (3, 21) eine der auf dem Trägerband aufgedruckten Plakate (5) selektiv präsentiert,
- wenigstens eine elektronische Schnittstelle (8), die so ausgelegt ist, daß sie digitale Daten aufnimmt, die repräsentativ für die auf das Trägerband aufzudruckenden Druckmuster sind,
- eine elektronische Zentraleinheit (7), die mit der Schnittstelle (8) kommuniziert und den Antriebsmechanismus (6) des Trägerbandes steuert,
- und einen von der Zentraleinheit (7) gesteuerten Drucker (9), der gegenüberliegend zu einer Druckzone angeordnet ist, die zur Druckseite des Trägerbandes (4) gehört, wobei die Zentraleinheit so ausgelegt ist, daß sie die von der Schnittstelle (8) aufgenommenen Muster durch den Drucker drucken läßt,
**dadurch gekennzeichnet, daß** die Druckzone so angeordnet ist, daß sie durch die durchsichtige Öffnung (3, 21) des Außenkastens nicht sichtbar ist, wobei die Plakatierungsvorrichtung außerdem enthält:
- eine Pufferzone (17), die es ermöglicht, eine variable Länge an Trägerband (4) zwischen der Druckzone und dem Teil des Trägerbandes anzusammeln, der dem Plakat entspricht, das gegenüberliegend der durchsichtigen Öffnung (3) des Kastens präsentiert wird, wobei diese Pufferzone so ausgelegt ist, daß es ermöglicht wird, im voraus mehrere Plakate (5) zu drucken, wobei das Plakat (5), das gegenüberliegend der durchsichtigen Öffnung (3, 21) des Kastens präsentiert wird, fest beibehalten wird,
- und Mittel (18) zum Gespannthalten wenigstens desjenigen Teiles des Trägerbandes, der gegenüberliegend der durchsichtigen Öffnung des Kastens angeordnet ist, wenn sich eine bestimmte Länge an Trägerband in der Pufferzone angesammelt hat.

2. Plakatierungsvorrichtung nach Anspruch 1, bei der die elektronische Schnittstelle (8) eine Telekommunikationsschnittstelle ist.

3. Plakatierungsvorrichtung nach Anspruch 1, bei der die elektronische Schnittstelle (8) ein Informationsträger-Lesegerät ist, das wahlweise ein Lesegerät für optische Platten, ein Magnetband-Lesegerät, ein Lesegerät für magnetische Disketten oder ein Lesegerät für magnetische Festplatten ist.

4. Plakatierungsvorrichtung nach einem der vorhergehenden Ansprüche, bei der das Trägerband (4) Informationszonen aufweist, die Codes tragen, die repräsentativ für Daten sind, die wahlweise Daten zur Identifizierung der Plakate oder Daten zur Bezeichnung der Plakate sind, wobei die Plakatierungsvorrichtung außerdem wenigstens eine Lesevorrichtung (10) enthält, die in Übereinstimmung mit den genannten Informationszonen angeordnet ist und die so ausgelegt ist, daß sie die in diesen Zonen abgedruckten Daten liest, wobei diese Lesevorrichtung mit der elektronischen Zentraleinheit (7) verbunden ist.

5. Plakatierungsvorrichtung nach einem der vorhergehenden Ansprüche, bei der der Drucker (9) einen Druckkopf (14) enthält, der entlang zwei aufeinander senkrecht stehenden Achsen parallelverschiebbar ist, nämlich einer ersten Achse, die parallel zur Längsrichtung des Trägerbandes angeordnet ist, und einer zweiten Achse, die der Breite des Trägerbandes nach angeordnet ist.

6. Plakatierungsvorrichtung nach einem der Ansprüche 1 bis 4, bei der der Drucker (9) einen Druckkopf (14) enthält, der einzig und allein parallel zur Breitenrichtung des Trägerbandes verschiebbar ist, wobei der Antriebsmechanismus (6) so ausgelegt ist, daß er im Verlaufe des Druckerbetriebs das Trägerband (4) parallel zu seiner Längsrichtung vor dem Druckkopf (14) verschiebt.

7. Plakatierungsvorrichtung nach einem der vorhergehenden Ansprüche, bei der die elektronische Zentraleinheit (7) zumindest ein Schriftzeichensortiment eingespeichert hat.

8. Plakatierungsvorrichtung nach einem der vorhergehenden Ansprüche, bei der der Außenkasten (2) eine flache Form hat, die zwei parallele Hauptflächen aufweist, von denen wenigstens eine die genannte durchsichtige Öffnung (3) enthält.

9. Plakatierungsvorrichtung nach einem der Ansprüche 1 bis 7, bei der der Außenkasten (20) eine zylindrische Form hat und eine ringförmige Seitenwand aufweist, in der die zumindest eine durchsichtige Öffnung (21) angeordnet ist.

10. Plakatierungsvorrichtung nach einem der vorhergehenden Ansprüche, bei der die elektronische Schnittstelle (8) ebenfalls so ausgelegt ist, daß sie außerdem noch Daten, die für anzuzeigende Druckmuster repräsentativ sind, und chronologische Daten aufnimmt, die sich auf die Dringlichkeit und/oder auf die Frequenz und/oder auf die Dauer der Plakatierung der Druckmuster beziehen, wobei die elektronische Zentraleinheit (7) so ausgelegt ist, daß diese Daten gespeichert werden und daß die entsprechenden Plakate als Funktion der chronologischen Daten gedruckt und gegenüberliegend zur durchsichtigen Öffnung (3, 21) des Kastens präsentiert werden.

## Claims

1. A public display device, comprising :
- a closed external casing (2, 20) which defines a certain internal volume and which has at least one transparent opening (3, 21),
- a support band (4) made of flexible material which is arranged in the internal volume of the casing, this band having at least one so-called printing side, adapted to be printed in a way to comprise several posters (5) juxtaposed along the support band,
- a driving mechanism (6) of the support band, this mechanism being adapted to selectively display, opposite the transparent opening (3, 21), one of the posters (5) printed on the support band,
- at least one electronic interface (8) adapted to receive digital data representing designs to be printed on the support band,
- an electronic central unit (7) communicating with the interface (8) and controlling the driving mechanism (6) of the support band,
- and a printer (9) controlled by the central unit (7), this printer being arranged opposite a printing zone belonging to the printing side of the support band (4), the central unit being adapted to make the printer print the designs received by the interface (8),
**characterized in that** the printing zone is arranged so as not to be visible through the transparent opening (3, 21) of the external casing, the display device comprising moreover:
- a buffer zone (17) enabling a variable length of support band (4) to be accumulated between the printing zone and the part of the support band which corresponds to the poster displayed opposite the casing's transparent opening (3), this buffer zone being adapted to enable several posters (5) to be printed in advance whilst holding fixed the poster (5) displayed opposite the casing's transparent opening (3, 21),
- and means (18) for holding taut at least said part of the support band arranged opposite the casing's transparent opening when a certain length of support band has accumulated in the buffer zone.

2. A display device according to claim 1, wherein the electronic interface (8) is a telecommunication interface.

3. A display device according to claim 1, wherein the electronic interface (8) is a data medium reader chosen from among optical disc readers, magnetic tape readers, magnetic disk drives, and magnetic hard disk drives.

4. A display device according to any one of the previous claims, wherein the support band (4) has information zones carrying codes representing data chosen from among identification data of posters and position data of the posters, the display device comprising furthermore at least one reader device (10) which is arranged in correspondence with said information zones and which is adapted to read the data printed in these zones, this reader device being connected to the electronic central unit (7).

5. A display device according to any one of the previous claims, wherein the printer (9) comprises a printing head (4) moveable in translation along two perpendicular axes, namely a first axis arranged parallel to the length of the support band, and a second axis arranged along the width of the support band.

6. A display device according to any one of the claims 1 to 4, wherein the printer (9) comprises a printing head (14) only moveable parallel to the width of the support band, the driving mechanism (5) being adapted to move the support band (4) parallel to its length in front of the printing head (14) during the operation of the printer.

7. A display device according to any one of the previous claims, wherein the electronic central unit (9) has in memory at least one character font.

8. A display device according to any one of the previous claims, wherein the external casing (2) has a flat shape, having two parallel principal sides, at least one of which comprises said transparent opening (3).

9. A display device according to any one of the claims 1 to 7, wherein the external casing (20) has a cylindrical shape and has an annular lateral wall wherein is made said at least one transparent opening (21).

10. A display device according to any one of the previous claims, wherein the electronic interface (8) is also adapted to receive, besides data representing the design to be displayed, chronological data relative to the urgency and/or the frequency and/or the display duration of said designs, the electronic central unit (7) being adapted to memorize these data, and to print and display opposite the casing's transparent opening (3, 21) the corresponding posters, as a function of said chronological data.
